# EUROPÄISCHE PATENTSCHRIFT

(11) **EP 1 193 459 B1**
(45) Veröffentlichungstag und Bekanntmachung des Hinweises auf die Patenterteilung: **09.08.2006**
(21) Anmeldenummer: 01121496.2
(22) Anmeldetag: 08.09.2001
(51) Int. Cl.: F27D 23/00

(54) **Durchlaufofen oder Herdwagenofen mit einer Dichtung**
Continuous furnace or wagon hearth furnace with a seal
Four continu ou four à sole à chariots avec un joint d'étanchéité

(30) Priorität: 02.10.2000 DE 10048845
(43) Veröffentlichungstag der Anmeldung: 03.04.2002
(73) Patentinhaber: EISENMANN Maschinenbau GmbH & Co. KG, 71032 Böblingen (DE)
(72) Erfinder: Berner, Karl, 71155 Altdorf (DE)
(74) Vertreter: Ostertag, Ulrich

(56) Entgegenhaltungen:
- DE-A- 1 433 848
- DE-A- 3 121 709
- DE-C- 3 835 491
- US-A- 4 961 588
- US-A- 5 383 672

## Beschreibung

Die Erfindung betrifft einen Durchlaufofen oder einen Herdwagenofen mit einer Dichtung zur Abdichtung eines Spaltes zwischen einem Gehäuseteil, insbesondere der Sohlbank, des Ofens und einem parallel zum Gehäuseteil bewegbaren Ofen- oder Hardwagen.

Durchlauf- und Herdwagenöfen , die im allgemeinen zum Brennen oder Trocknen von Werkstücken bestimmt sind, haben eine konstruktive Gemeinsamkeit: Der Boden des Ofengehäuses wird durch zwei parallel verlaufende Sohlbänke gebildet, zwischen denen ein Zwischenraum verbleibt. In diesem Zwischenraum ist ein Teil verfahrbar. Im Falle eines Durchlaufofens ist dieses bewegbare Teil ein Ofenwagen und im Falle eines Herdwagenofens ein Herdwagen.

Bekannte Sohlbankabdichtungen umfassen ein an dem bewegbaren Teil befestigtes Schwert, welches in eine mit Sand oder Wasser gefüllte Rinne hineinragt und beim Verfahren des bewegbaren Teiles durch den Sand oder das Wasser gezogen werden. Die Sandabdichtung hat jedoch den Nachteil, daß sie mit einem Sandtransport verbunden ist, die ein ständiges Nachfüllen von Sand auf der Einlaufseite erforderlich macht. Bei großen Differenzdrucken wird der Sand ausgeblasen. Die Bewegung des Schwertes im Sand ist mit einer hohen Reibungskraft verbunden. Durch Abrieb ergiebt sich Staub. Auch die mit Wasserrinnen arbeitenden Sohlbankabdichtungen haben Nachteile: Hierzu zählen insbesondere die auftretende Korrosion, ein Feuchtigkeitsaustrag sowie die Notwendigkeit, die wasserführende Rinne in aufwendiger Weise abzudichten, insbesondere mit einem komplizierten Abdichtsystem am Ein- und am Auslauf zu versehen.

Aus der US-5 383 672 ist eine Dichtung für einen Drehofen bekannt, welche eine Vielzahl von Seite an Seite liegenden, emander überlappenden Federlamellen und eine Düchtleiste umfaßt.

Aufgabe der vorliegenden Erfindung ist es, ein Durchlanfofen oder ein Herdwagenofen mit einer Dichtung der eingangs genannten Art zu schaffen, die insbesondere bei geringer Reibung und somit geringerer Vorschubkraft weitgehend wartungsfrei arbeitet.

Diese Aufgabe wird erfindungsgemäß dadurch gelöst, daß die Dichtung umfaßt:
a) eine Vielzahl von Seite an Seite liegenden, einander überlappenden Federlamellen, die mit einem Endbereich an dem Gehäuseteil oder dem bewegbaren Teil befestigt sind und sich mit dem freien anderen Endbereich in Richtung auf das jeweils andere Teil (das bewegbare Teil oder das Gehäuseteil) erstrecken; und
b) eine Dichtleiste, die an dem jeweils anderen Teil (dem bewegbaren Teil oder an dem Gehäuseteil) befestigt ist und an welcher die freien Endbereiche der Federlamellen unter Vorspannung anliegen; wobei
c) die Federlamellen und die Dichtleiste beim Verfahren des bewegbaren Teils relativ zu einander in dessen Bewegungsrichtung aneinander anliegend verschiebbar sind.

Die erfindungsgemäß eingesetzten Dichtungsteile, nämlich die Federlamellen am einen abzudichtenden Teil und die Dichtleiste am jeweils anderen abzudichtenden Teil sorgen für eine geringe Leckage. Durch Wahl der Federvorspannung kann auch hohen Differenzdrücken entsprochen werden. Die Werkstoffpaarung der Federlamellen und der Dichtungsleiste kann so gewählt werden, daß bei der Vorwärtsbewegung des bewegbaren Teiles nur geringe Reibungskräfte auftreten, so daß eine geringere Vorschubkraft ausreicht. Ein meßbarer Abrieb tritt bei geeigneter Werkstoffwahl nicht mehr auf.

Zweckmäßigerweise bestehen die Federlamellen aus Federstahl, insbesondere dem Material 1.4310, und die Dichtleiste aus einem hitze- und verschleißbeständigen Kunststoff, insbesondere aus einer duroplastischen Preßmasse.

Die Federlamellen können in entspanntem Zustand etwa waagerecht stehen, wobei die Fläche der Dichtleiste, an welcher die Federlamellen anliegen, einen spitzen Winkel mit der Horizontalen einschließt.

In diesem Zusammenhang hat sich eine Ausführungsform der Erfindung bewährt, bei welcher die Federlamellen an einem horizontalen Schenkel einer im Querschnitt U-förmigen Profilleiste befestigt sind, deren zweiter horizontaler Schenkel an dem Gehäuseteil oder dem bewegbaren Teil angebracht ist.

Vorteilhaft ist ferner, wenn die Dichtleiste am Halteschenkel einer Profilleiste befestigt ist, an den sich unter stumpfen Winkel ein horizontal verlaufender Schenkel anschließt, der am bewegbaren Teil oder an dem Gehäuseteil befestigt ist.

Schließlich empfiehlt sich eine Ausgestaltung der Erfindung, bei welcher ein Sperrluftanschluß vorgesehen ist, über welchen unter Überdruck stehende Luft in den von der Dichtung umgebenen Raum einbringbar ist.

Ein Ausführungsbeispiel der Erfindung wird nachfolgend anhand der Zeichnung näher erläutert; die einzige Figur zeigt einen Schnitt durch eine Sohlbankabdichtung eines Durchlaufofens.

In der Zeichnung ist die Sohlbank eines Durchlaufofens, der z.B. zum Brennen keramischer Gegenstande dient, mit dem Bezugszeichen 1 versehen. Parallel zur dargestellten Sohlbank 1 erstreckt sich, in der Zeichnung rechts außerhalb des dargestellten Ausschnittes zu denken, eine entsprechend Sohlbank, die von der dargestellten Sohlbank 1 durch einen in Längserstreckung des Ofens verlaufenden Zwischenraum 2 getrennt ist. Die beiden Sohlbänke 1 bilden den (nicht geschlossenen) Boden des in der Zeichnung nicht dargestellten Ofengehäuses.

Durch den Zwischenraum 2 zwischen den beiden Sohlbänken 1 und parallel zu diesen ist der untere Bereich eines Ofenwagens 3 verfahrbar, der hierzu auf nicht dargestellten Schienen geführt ist. Beidseits des Ofenwagens 3 liegt zur benachbarten Sohlbank 1 hin ein Spalt 4 vor, der durch eine insgesamt mit dem Bezugszeichen 5 versehene Sohlbankabdichtung abgedichtet wird.

Der sohlbankseitige Teil der Sohlbankabdichtung 5 umfaßt eine im Querschnitt U-förmige Profilleiste 6, die sich parallel zur Sohlbank 1 über die Länge des Ofens hinweg erstreckt und mit einem horizontalen Schenkel 6a an der Unterseite der Sohlbank 1 befestigt ist. An dem zum Schenkel 6a parallelen, kürzeren Schenkel 6b der Profilleiste 6 sind mit Hilfe einer Spannleiste 7 und einer Vielzahl von Verschraubungen 8 Federlamellen 9 eingespannt. Die Federlamellen 9 liegen Seite an Seite wobei sie einander überlappen, ebenfalls über die gesamte Länge des Ofens hinweg, und zeigen dabei mit ihren freien Endbereichen nach innen. Sie bestehen aus Federstahl.

Der wagenseitige Teil der Sohlbankdichtung 5 umfaßt eine Profilleiste 10 mit einem horizontalen Schenkel 10a, der an der Unterseite des Wagens 3 befestigt ist, sowie mit einem sich an den horizontalen Schenkel 10a unter stumpfem Winkel anschließendem Halteschenkel 10b.

Am Halteschenkel 10b ist mit Hilfe einer Spannleiste 11 und einer Vielzahl von Verschraubungen 12 eine Dichtleiste 13 befestigt. Die im Querschnitt rechteckige Dichleiste 13 besteht aus einem hitze- und verschleißbeständigem Kunststoff. Geignet ist insbesondere eine duroplastische Preßmasse. Profilleiste 10 und Dichtleiste 13 erstrecken sich über die gesamte Länge des Ofenwagens 3.

Wie der Zeichnung zu entnehmen ist, legen sich die inneren Endbereiche der Federlamellen 9 an die schräg nach unten zeigende, schmale Stirnfläche der Dichtleiste 13 unter elastischer Verformung an.

Im vertikal verlaufenden Schenkel 6c der Profilleiste 6 des sohlbankseitigen Teiles der Sohlbankabdichtung 5 ist ein Sperrluftanschluß 14 angedeutet, über welchen in den von der Sohlbankabdichtung 5 eingeschlossenen Raum Sperrluft unter Überdruck eingebracht werden kann. Hierdurch läßt sich verhindern, daß aggressive Substanzen aus dem Ofenraum in den Bereich der Sohlbankabdichtung 5 gelangen; gleichzeitig wird die Sohlbankabdichtung 5 durch diese Sperrluft gekühlt.

Im Betrieb des Ofens werden die einzelnen Ofenwagen 3 unmittelbar aufeinanderfolgend durch den Zwischenraum 2 zwischen den beiden Sohlbänken 1 hindurchgeführt. Die Dichtleisten 13 beidseits der Ofenwägen 3 gleiten dabei über die federnd anliegenden inneren Endbereiche der Federlamellen 9 hinweg und sorgen so für eine leichtgängige, beständige und zuverlässige Abdichtung der beiden Spalte 4 beidseits der Ofenwägen 3.

## Patentansprüche

1. Durchlaufofen oder Herdwagenofen mit einer Dichtung zur Abdichtung eines Spaltes zwischen einem Gehäuseteil des Ofens und einem parallel zum Gehäuseteil bewegbaren Ofen- oder Herdwagen,
**dadurch gekennzeichnet, daß** die Dichtung umfaßt:
a) eine Vielzahl von Seite an Seite liegenden, einander überlappenden Federlamellen (9), die mit einem Endbereich an dem Gehäuseteil (1) oder dem bewegbaren Teil (3) befestigt sind und sich mit dem freien anderen Endbereich in Richtung auf das jeweils andere Teil (das bewegbare Teil (3) oder Gehäuseteil (1)) erstrecken; und
b) eine Dichtleiste (13), die an dem jeweils anderen Teil (dem bewegbaren Teil (3) oder an dem Gehäuseteil (1)) befestigt ist und an welcher die freien Endbereiche der Federlamellen (9) unter Vorspannung anliegen;
wobei
c) die Federlamellen (9) und die Dichtleiste (13) beim Verfahren des bewegbaren Teils (3) relativ zu einander in dessen Bewegungrichtung aneinander anliegend verschiebbar sind.

2. Durchlaufofen oder Herdwagenofen nach Anspruch 1, **dadurch gekennzeichnet, daß** die Federlamellen (9) aus Federstahl, insbesondere dem Material mit der Werkstoffnummer 1.4310, bestehen.

3. Durchlaufofen oder Herdwagenofen nach Anspruch 1 oder 2, **dadurch gekennzeichnet, daß** die Dichtleiste (13) aus hitze- und verschleißbeständigem Kunststoff besteht, insbesondere aus einer duroplastischen Preßmasse hergestellt ist.

4. Durchlaufofen oder Herdwagenofen nach einem der vorhergehenden Ansprüche, **dadurch gekennzeichnet, daß** die Federlamellen (9) in entspanntem Zustand etwa waagerecht stehen und daß die Fläche der Dichtleiste (13), an welcher die Federlamellen (9) anliegen, einen spitzen Winkel mit der Horizontalen einschließt.

5. Durchlaufofen oder Herdwagenofen nach Anspruch 4, **dadurch gekennzeichnet, daß** die Federlamellen (9) an einem horizontalen Schenkel (6b) einer im Querschnitt U-förmigen Profilleiste (6) befestigt sind, deren zweiter horizontaler Schenkel (6a) an dem Gehäuseteil (1) oder dem bewegbaren Teil (3) angebracht ist.

6. Durchlaufofen oder Herdwagenofen nach Anspruch 4 oder 5, **dadurch gekennzeichnet, daß** die Dichtleiste (13) am Halteschenkel (10b) einer Profilleiste (10) befestigt ist, an den sich unter stumpfen Winkel ein horizontal verlaufender Schenkel (10a) anschließt, der am bewegbaren Teil (3) oder dem Gehäuseteil (1) befestigt ist.

7. Durchlaufofen oder Herdwagenofen nach einem der vorhergehenden Ansprüche, **dadurch gekennzeichnet, daß** ein Sperrluftanschluß (14) vorgesehen ist, über welchen unter Überdruck stehende Luft in den von der Dichtung (5) umgebenen Raum einbringbar ist.

8. Durchlaufofen oder Herdwagenofen nach einem der vorhergehenden Ansprüche, **dadurch gekennzeichnet, daß** es sich bei dem Gehäuseteil (1) um die Sohlbank handelt.

## Claims

1. Continuous kiln or shuttle kiln having a seal for sealing a gap between a housing part of the kiln and a kiln car or bogie which can be moved parallel to the housing part,
**characterised in that** the seal comprises:
a) a large number of mutually overlapping spring plates (9) which lie side by side and are mounted with an end region on the housing part (1) or the movable part (3) and extend with the other, free end region in the direction of the respective other part (the movable part (3) or housing part (1)); and
b) a sealing strip (13), which is mounted on the respective other part (the movable part (3) or the housing part (1)) and against which the free end regions of the spring plates (9) abut under prestress;
in which
c) the spring plates (9) and the sealing strip (13) are displaceable relative to one another, abutting against one another, in the movement direction of the movable part (3) when the movable part (3) is moved.

2. Continuous kiln or shuttle kiln according to Claim 1,
**characterised in that**
the spring plates (9) are made of spring steel, particularly the material with material number 1,4310.

3. Continuous kiln or shuttle kiln according to Claim 1 or 2,
**characterised in that**
the sealing strip (13) is made of a heat- and wear-resistant plastics material, particularly a duroplastic moulded composition.

4. Continuous kiln or shuttle kiln according to one of the preceding claims,
**characterised in that**
the spring plates (9) are approximately horizontal in the relaxed condition and **in that** the face of the sealing strip (13) against which the spring plates (9) abut forms an acute angle with the horizontal.

5. Continuous kiln or shuttle kiln according to Claim 4,
**characterised in that**
the spring plates (9) are mounted on a horizontal limb (6b) of a profiled strip (6), which is U-shaped in cross-section and whereof the second horizontal limb (6a) is fixed to the housing part (1) or the movable part (3).

6. Continuous kiln or shuttle kiln according to Claim 4 or 5,
**characterised in that**
the sealing strip (13) is mounted on the holding limb (10b) of a profiled strip (10), which is adjoined at an obtuse angle by a horizontally extending limb (10a) mounted on the movable part (3) or the housing part (1).

7. Continuous kiln or shuttle kiln according to one of the preceding claims,
**characterised in that**
a sealing air connection (14) is provided by way of which air which is under excess pressure can be introduced into the space surrounded by the seal (5) .

8. Continuous kiln or shuttle kiln according to one of the preceding claims,
**characterised in that**
the housing part (1) is the ledge.

## Revendications

1. Four continu ou four à sole mobile doté d'une garniture d'étanchéité pour étancher une fente entre une partie de la carcasse du four et un chariot mobile parallèlement à la partie de la carcasse, **caractérisé en ce que** la garniture d'étanchéité comporte :
a) plusieurs lamelles à ressort (9) disposés côte à côte et se chevauchant, qui sont fixées par une zone d'extrémité à la partie de la carcasse (1) ou à l'élément mobile (3) et s'étendent avec l'autre zone d'extrémité libre en direction du pendant (respectivement l'élément mobile (3) ou la partie de la carcasse (1)) ; et
b) une baguette d'étanchéité (13) qui est chaque fixée sur le pendant (respectivement l'élément mobile (3) ou la partie de la carcasse (1)) et contre laquelle les zones d'extrémité libres des lamelles à ressort (9) sont appliquées avec une précontrainte ; sachant que
c) lorsque l'élément mobile (3) se déplace, les lamelles à ressort (9) et la baguette d'étanchéité (13) peuvent se déplacer les unes par rapport aux autres dans le sens de déplacement de ce dernier, de manière à s'appliquer les unes contre les autres.

2. Four continu ou four à sole mobile selon la revendication 1, **caractérisé en ce que** les lamelles à ressort (9) sont fabriquées en acier à ressorts, notamment en matériau de type 1.4310 (norme allemande).

3. Four continu ou four à sole mobile selon la revendication 1 ou 2, **caractérisé en ce que** la baguette d'étanchéité (13) est fabriquée en une matière plastique résistant à la chaleur et à l'usure, notamment en une matière moulée duroplastique.

4. Four continu ou four à sole mobile selon l'une des revendications précédentes, **caractérisé en ce que** les lamelles à ressort (9) à l'état détendu sont disposées approximativement à l'horizontale, et **en ce que** la surface de la baguette d'étanchéité (13) contre laquelle les lamelles à ressort (9) sont appliquées forme avec l'horizontale un angle aigu.

5. Four continu ou four à sole mobile selon la revendication 4, **caractérisé en ce que** les lamelles à ressort (9) sont fixées sur une aile horizontale (6b) d'une baguette profilée (6) de section en forme de U, dont la seconde aile horizontale (6a) est fixée à la partie de la carcasse (1) ou à l'élément mobile (3).

6. Four continu ou four à sole mobile selon la revendication 4 ou 5, **caractérisé en ce que** la baguette d'étanchéité (13) est fixée à l'aile de fixation (10b) d'une baguette profilée (10), à laquelle fait suite une aile (10a) s'étendant horizontalement en formant avec la précédente un angle obtus, qui est fixée à l'élément mobile (3) ou à la partie de la carcasse (1).

7. Four continu ou four à sole mobile selon l'une des revendications précédentes, **caractérisé en ce qu'**est prévu un raccord (14) pour de l'air d'arrêt, par le biais duquel de l'air sous pression peut être insufflé dans l'espace entouré par la garniture d'étanchéité (5).

8. Four continu ou four à sole mobile selon l'une des revendications précédentes, **caractérisé en ce que** la partie de la carcasse (1) est la sole.
